# FASCICULE DE BREVET EUROPEEN

(11) **EP 3 542 227 B1**
(45) Date de publication et mention de la délivrance du brevet: **25.11.2020**
(21) Numéro de dépôt: 17781148.6
(22) Date de dépôt: 16.10.2017
(51) Int. Cl.: G04G 9/00, G04G 17/08, G04B 19/22, G04B 37/12

(54) **DISPOSITIF INDICATEUR DE FUSEAUX HORAIRES**
ZEITZONEN-ANZEIGEVORRICHTUNG
DEVICE FOR INDICATING TIME ZONES

(30) Priorité: 16.11.2016 EP 16199219
(43) Date de publication de la demande: 25.09.2019
(73) Titulaire: The Swatch Group Research and Development Ltd, 2074 Marin (CH)
(72) Inventeur: BRAVO, Paulo, 2074 Marin-Epagnier (CH)
(74) Mandataire: ICB SA
(86) Numéro de dépôt international: PCT/EP2017/076364
(87) Numéro de publication internationale: WO 2018/091214

(56) Documents cités:
- EP-A1- 1 703 342
- WO-A1-79/01104
- CH-B5- 685 584

## Description

### Domaine de l'invention

L'invention se rapporte à une pièce d'horlogerie équipée d'un dispositif indicateur de fuseaux horaires pour les pièces d'horlogerie.

### Arrière-plan de l'invention

Les montres permettant d'indiquer l'heure dans un ou plusieurs fuseaux horaires différents existent depuis longtemps et comprennent généralement des mécanismes compliqués. De manière classique, ces montres comprennent une aiguille supplémentaire pour indiquer l'heure dans un autre fuseau horaire choisi par le porteur, ce qui n'est pas pratique à régler et/ou à corriger ou bien mettre à l'heure en cas d'arrêt de la montre.

Le document CH 685 584 tente de remédier à ce problème en proposant une montre comportant un indicateur des heures prévu pour effectuer un tour en douze heures et indiquer l'heure sous l'un des fuseaux horaires, et un indicateur des minutes prévu pour effectuer un tour en une heure, et comprenant un mouvement entraînant directement l'indicateur des minutes, et un organe tournant indicateur d'au moins deux fuseaux horaires et entraînable manuellement en rotation. Le mouvement est monté rotatif dans une boîte comprenant, en prise entre le mouvement et l'organe indicateur de fuseaux horaires, un premier train d'engrenage et un deuxième train d'engrenage permettant de déplacer l'aiguille des heures et des minutes lorsque le mouvement est mis en rotation.

Un inconvénient d'un tel type de montre est que le mécanisme est relativement compliqué, notamment pour une montre mécanique. De plus, un tel agencement augmente sensiblement l'épaisseur de la montre, ce qui nuit à l'esthétique de cette dernière. Enfin, un tel mécanisme semble fragile et le moindre choc pourrait le dérégler voir l'abimer.

On connaît également le document WO 79/01104 A1 qui divulgue une pièce d'horlogerie selon le préambule de la revendication indépendante 1.

### Résumé de l'invention

L'invention a notamment pour objectif de pallier les différents inconvénients de ces techniques connues.

Plus précisément, un objectif de l'invention est de fournir une montre avec un dispositif d'affichage de fuseaux horaires permettant un changement intuitif et simplifié entre les différents fuseaux horaires.

Un autre objectif de l'invention est de fournir une montre avec un dispositif d'affichage de fuseaux horaires qui soit simple et peu coûteux à mettre en œuvre.

Ces objectifs, ainsi que d'autres qui apparaîtront plus clairement par la suite, sont atteints selon l'invention à l'aide d'une pièce d'horlogerie telle que définie dans la revendication indépendante 1. Des modes de réalisation préférés sont définis dans les revendications dépendantes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue éclatée d'une pièce d'horlogerie conforme à l'invention ;
- la figure 2 est une vue éclatée du premier boitier d'une pièce d'horlogerie conforme à l'invention ;
- les figures 3a et 3b illustrent chacune un mode de réalisation distinct pour l'affichage des fuseaux horaires ;
- les figure 4a et 4b sont respectivement des vues de face et de dessous d'une pièce d'horlogerie conforme à l'invention affichant l'heure à Londres ;
- les figure 5a et 5b sont respectivement des vues de face et de dessous d'une pièce d'horlogerie conforme à l'invention affichant l'heure à Moscou ;
- la figure 6 est une vue éclatée du premier boitier d'une pièce d'horlogerie conforme à l'invention selon un autre mode de réalisation.

### Description détaillée des modes de réalisation préférés

Une pièce d'horlogerie avec un dispositif d'affichage de fuseaux horaires conforme à l'invention va maintenant être décrite dans ce qui suit faisant référence conjointement aux figures 1 à 6.

Comme on peut l'observer à la figure 1, la montre comprend un mouvement usuel, emboité dans un premier boîtier 1, le boitier comprenant un cadran 3 entouré et surmonté par un rehaut 2, une glace surmontant le rehaut 2, et une collerette 4 entourant la glace pour former un épaulement 40 sur le pourtour supérieur du premier boîtier 1. Le mouvement emboité peut aussi bien être un mouvement mécanique qu'un mouvement à quartz ou encore un mouvement électromécanique, le mouvement étant agencé pour entrainer un indicateur des heures 6 et un indicateur des minutes 7. Dans le cas d'un affichage douze heures l'indicateur des heures 6 effectue un tour de cadran en douze heures, et dans le cas d'un affichage vingt-quatre heures l'indicateur des heures 6 effectue un tour de cadran en vingt-quatre heures.

Selon l'invention, la montre comprend également un deuxième boîtier 10 présentant une partie inférieure 12 vissée sur une partie supérieure 11, la partie supérieure comprenant des cornes 110 pour pouvoir attacher un bracelet. Selon un aspect particulièrement avantageux de l'invention, le premier boitier 1 est monté rotatif dans le deuxième boitier 10. De manière évidente, les cornes peuvent aussi être supportées par la partie inférieure 12 du deuxième boitier 10.

Comme on peut le voir sur la figure 2, le premier boitier 1 comprend respectivement sur sa partie supérieure et sur sa partie inférieure, une collerette 4, 4' et un épaulement 40,40', chaque ensemble formant un rebord annulaire périphérique agencé pour coopérer avec une ouverture circulaire formée dans chacune des parties supérieure 11 et inférieure 12 du deuxième boitier 10. Le premier boitier 1 est donc maintenu dans le deuxième boitier 10 de manière à permettre uniquement une rotation du premier boitier 1 autour d'un axe A confondu avec l'axe de rotation des indicateurs des heures 6 et des minutes 7.

Selon le mode de réalisation illustré à la figure 3a, le premier boitier 1 comprend des tronçons 8 sur sa tranche, chaque tronçon 8 recevant un fuseau horaire. Selon un autre mode de réalisation illustré à la figure 3b, c'est le rehaut 2 qui reçoit les différents fuseaux horaires, qui peuvent être au nombre de douze ou vingt-quatre par exemple. Encore selon un autre mode de réalisation visible aux figure 4a et 5a, les fuseaux sont affichés sur le fond du premier boîtier 1, le fond étant visible au travers de la partie inférieure du deuxième boitier 10. De manière à améliorer l'utilisation de la montre, chaque fuseau comprend un signe + ou - pour que le porteur puisse déterminer s'il fait jour ou nuit dans le fuseau choisi.

Selon l'invention, l'indicateur indiquant le fuseau horaire doit être solidaire et tourner avec le premier boitier 1, l'heure affichée étant celle du fuseau se trouvant à midi sur le premier boitier 1. L'homme du métier pourrait ajouter un marqueur sur la partie fixe, à savoir le deuxième boitier 10, pour améliorer la lecture. Un tel marqueur pourrait par exemple être un triangle inversé, une flèche ou encore un index classique.

Afin de contrôler la rotation du premier boitier 1 par rapport au deuxième boitier 10, des moyens de verrouillage sont prévus entre le premier boitier 1 et le deuxième boitier 10. Plus précisément, les moyens de verrouillage comprennent au moins un cliquet à bille 41, disposé au niveau de l'épaulement 40, 40' du premier boitier 1, ce cliquet à bille 41 étant agencé pour coopérer avec des trous 121 hémisphériques formés le long de la périphérie des parties inférieure et supérieure du deuxième boitier 10. Selon le mode de réalisation représenté, il y a douze trous 121 répartis régulièrement et espacés de 30° de manière qu'une rotation d'un cran correspond à un décalage de +/- 1 heure. Dans le cas où la montre comporte un affichage de vingt-quatre heures, il y a bien évidemment vingt-quatre trous 121.

Il est également possible de mettre en place au moins un cliquet à bille 41 sur un seul épaulement du premier boitier 1, le cliquet à billet coopérant avec des trous 121 formés sur la partie supérieure 11 ou inférieure 12 du deuxième boitier 10, la partie ne recevant pas de cliquet à bille pouvant alors recevoir un roulement à billes ou à rouleaux.

L'homme du métier pourra bien évidemment trouver d'autres alternatives au cliquet à bille, tel qu'un dispositif à lame ressort illustré à la figure 6 par exemple. Un tel dispositif à lame ressort comprend une lame ressort 42 disposée dans des rainures formées au niveau des épaulements 40 et 40' du premier boitier 1, chaque rainure présentant une butée 44 pour maintenir la lame ressort 42 en place. Avantageusement, la lame ressort 42 comprend au moins une dent 43 agencée pour coopérer avec des rainures 122 formées dans les parties supérieure et inférieure du deuxième boitier 10.

Selon un aspect particulièrement avantageux de l'invention, l'indicateur des heures 6 est formé par un disque transparent supportant un triangle 60 indiquant l'heure courante sur le cadran qui ne porte aucun chiffre pour les heures. Un autre disque formant l'indicateur des minutes 7 est monté sur le disque des heures 6, le disque des minutes présentant une ouverture 70 laissant apparaitre les minutes courantes sur le cadran, les minutes étant cette fois ci affichées sur le cadran 3 de manière numérique. Ainsi, le cadran 3 comprend deux portions, l'une sans indication numérique pour les heures, et l'autre avec des indications numériques pour les minutes. Un tel mode d'affichage permet de faire tourner le boitier 1 sans se soucier d'un décalage de l'indicateur des minutes 7 lors d'un changement de fuseau horaire.

Ainsi, pour choisir d'afficher l'heure d'un fuseau précis, il suffit de faire pivoter le premier boitier 1 par rapport au deuxième boitier 10, en le manipulant à la main jusqu'à ce que le fuseau horaire soit positionné à midi sur le premier boitier 1. Les douze trous permettent de faire pivoter le premier boitier heure par heure, et ce quel que soit le sens de rotation, en correspondance avec les fuseaux horaires qui diffèrent en général d'une heure entre eux, et la montre peut alors permettre de lire l'heure dans les différents fuseaux horaires affichés par l'indicateur.

Comme illustré aux figures 3a et 3b, le deuxième boitier 10 comprend, au niveau de chaque corne 110, une noyure 111 pour permettre le passage de la couronne 5 lors de la rotation du premier boitier 1 dans le deuxième boitier 10. De plus, le deuxième boitier est ajouré sur ses parties latérales, supérieure et inférieure, de manière à pouvoir accéder à la couronne 5 facilement.

Si le porteur de la montre souhaite connaitre l'heure actuelle dans un fuseau horaire précis il lui suffit de tourner le premier boitier dans le sens horaire ou antihoraire. Par exemple, dans le cas où le porteur se trouve sur le fuseau horaire de Londres 100 comme illustré aux figure 4a et 4b, et souhaite afficher l'heure courante à Moscou, il lui suffit d'amener l'indication du fuseau horaire Moscou 101 à midi sur le premier boitier 1, ce qui correspond à trois décalages et déplace la couronne 5 de trois heures à 6 heures. Le passage de l'heure courante d'un fuseau horaire à un autre est donc grandement facilité et simplifié grâce à cette montre.

Pour toute modification de l'heure, par exemple pour le passage de l'heure d'été à l'heure d'hiver ou inversement, le porteur doit se positionner sur le fuseau horaire de Londres et ensuite choisir le fuseau horaire pour y afficher l'heure du fuseau choisi.

Bien entendu, la présente invention ne se limite pas à l'exemple illustré mais est susceptible de diverses variantes et modifications qui apparaîtront à l'homme du métier.

## Revendications

1. Pièce d'horlogerie comprenant au moins un indicateur des heures (6), un indicateur des minutes (7), un mouvement agencé pour entraîner l'indicateur des heures (6) et l'indicateur des minutes (7), un cadran (3), une couronne (5) et un indicateur d'au moins un fuseau horaire, logés dans un premier boitier (1), et dans laquelle le premier boitier (1) est mobile en rotation dans un deuxième boîtier (10) autour d'un axe de rotation (A) confondu avec l'axe de rotation des indicateurs des heures (6) et des minutes (7), de manière qu'une rotation du premier boitier (1) dans le sens horaire ou antihoraire par rapport au deuxième boitier (10) permet de choisir le fuseau horaire et d'indiquer l'heure du fuseau horaire choisi,
**caractérisée en ce que** ledit deuxième boîtier présente une partie inférieure (12) vissée sur une partie supérieure (11) comprenant des cornes (110), et **en ce que** ledit deuxième boîtier (10) présente, au niveau de chaaque dite corne (100), une noyure (111) pour permettre le passage de la couronne (5) lors de la rotation du premier boitier 1 dans le deuxième boitier (10), le deuxième boitier (10) étant ajouré sur ses parties latérales, supérieure et inférieure, de manière à pouvoir accéder à la couronne (5).

2. Pièce d'horlogerie selon la revendication 1, dans laquelle le premier boitier (1) comprend respectivement un épaulement (40, 40') sur sa partie supérieure et sa partie inférieure, chaque épaulement (40, 40') étant agencé pour coopérer avec une ouverture formée dans la partie supérieure (11) et une partie inférieure (12) du deuxième boitier (10).

3. Pièce d'horlogerie selon la revendication 1 ou 2, comprenant des moyens de verrouillage du premier boitier (1) par rapport au deuxième boitier (10).

4. Pièce d'horlogerie selon la revendication 3, dans laquelle les moyens de verrouillage comprennent au moins un cliquet à bille (41) disposé au niveau d'au moins un épaulement (40) du premier boitier (1), le cliquet à bille (41) coopérant avec au moins un trou (121) formé dans la partie supérieure (11) et/ou inférieure (12) du deuxième boitier (10).

5. Pièce d'horlogerie selon la revendication 3, dans laquelle les moyens de verrouillage comprennent un dispositif à lame ressort comprenant une lame ressort (42) disposée dans une rainure formée au niveau d'au moins un épaulement (40) du premier boitier (1), la lame ressort (42) comprenant au moins une dent (43) agencée pour coopérer avec des rainures (122) formées dans la partie supérieure (11) et/ou inférieure (12) du deuxième boitier (10).

6. Pièce d'horlogerie selon l'une quelconque des revendications 1 à 5, dans laquelle les fuseaux horaires (100, 101) sont indiqués sur le fond du premier boitier (1), ou sur la tranche du premier boitier (1), ou encore sur un rehaut (2) monté dans le premier boitier (1).

7. Pièce d'horlogerie selon l'une quelconque des revendications 1 à 8, dans laquelle l'indicateur des heures (6) et l'indicateur des minutes (7) sont formés par deux disques distincts et superposés, le disque des heures supportant une aiguille (60) pour indiquer l'heure.

8. Pièce d'horlogerie selon la revendication 7, dans laquelle le disque des heures est transparent et le disque des minutes est opaque, le disque des minutes présentant une ouverture pour afficher les minutes de manière numérique sur le cadran (3).

## Patentansprüche

1. Uhr, umfassend mindestens einen Stundenzeiger (6), einen Minutenzeiger (7), ein Werk zum Antreiben des Stundenzeigers (6) und des Minutenzeigers (7), ein Zifferblatt (3), eine Krone (5) und einen Anzeiger mindestens einer Zeitzone, die sich in einem ersten Gehäuse (1) befinden, wobei das erste Gehäuse (1) in einem zweiten Gehäuse (10) um eine Drehachse (A) drehbeweglich ist, die mit der Drehachse des Stundenzeigers (6) und des Minutenzeigers (7) zusammenfällt, so dass eine Drehung des ersten Gehäuses (1) im Uhrzeigersinn oder im Gegenuhrzeigersinn in Bezug auf das zweite Gehäuse (10) ermöglicht, die Zeitzone zu wählen und die Uhrzeit in der gewählten Zeitzone anzuzeigen,
**dadurch gekennzeichnet, dass** das zweite Gehäuse einen unteren Teil (12) aufweist, der mit einem oberen Teil (11) mit Hörnern (110) verschraubt ist, und dass das zweite Gehäuse (10) bei jedem Horn (100) eine Aussparung (111) aufweist, um den Durchgang der Krone (5) während der Drehung des ersten Gehäuses (1) in dem zweiten Gehäuse (10) zu ermöglichen, wobei das zweite Gehäuse (10) in seinen seitlichen oberen und unteren Abschnitten durchbrochen ist, um einen Zugriff auf die Krone (5) zu ermöglichen.

2. Uhr nach Anspruch 1, wobei das erste Gehäuse (1) in seinem oberen Teil bzw. in seinem unteren Teil jeweils eine Schulter (40, 40') aufweist, wobei jede Schulter (40, 40') dazu vorgesehen ist, mit einer Öffnung zusammenzuwirken, die im oberen Teil (11) und einem unteren Teil (12) des zweiten Gehäuses (10) ausgebildet ist.

3. Uhr nach Anspruch 1 oder 2, umfassend Mittel zum Verriegeln des ersten Gehäuses (1) in Bezug auf das zweite Gehäuse (10).

4. Uhr nach Anspruch 3, wobei die Verriegelungsmittel mindestens eine Kugelklinke (41) umfassen, die an mindestens einer Schulter (40) des ersten Gehäuses (1) angeordnet ist, wobei die Kugelklinke (41) mit mindestens einem Loch (121) zusammenwirkt, das im oberen Teil (11) und/oder im unteren Teil (12) des zweiten Gehäuses (10) ausgebildet ist.

5. Uhr nach Anspruch 3, wobei die Verriegelungsmittel eine Federblatteinrichtung umfassen, die ein Federblatt (42) umfasst, das in einer in mindestens einer Schulter (40) des ersten Gehäuses (1) ausgebildeten Nut angeordnet ist, wobei das Federblatt (42) mindestens einen Zahn (43) aufweist, der dazu vorgesehen ist, mit Nuten (122), die im oberen Teil (11) und/oder im unteren Teil (12) des zweiten Gehäuses (10) ausgebildet sind, zusammenzuwirken.

6. Uhr nach einem der Ansprüche 1 bis 5, wobei die Zeitzonen (100, 101) auf dem Boden des ersten Gehäuses (1) oder auf dem Rücken des ersten Gehäuses (1) oder aber auf einem Höhenring (2), der am ersten Gehäuse (1) montiert ist, angegeben werden.

7. Uhr nach einem der Ansprüche 1 bis 8, wobei der Stundenzeiger (6) und der Minutenzeiger (7) durch zwei getrennte und übereinander angeordnete Scheiben gebildet sind, wobei die Stundenscheibe einen Zeiger (60) zum Anzeigen der Stunde trägt.

8. Uhr nach Anspruch 7, wobei die Stundenscheibe transparent ist und die Minutenscheibe undurchsichtig ist, und die Minutenscheibe eine Öffnung zur digitalen Anzeige der Minuten auf dem Zifferblatt (3) aufweist.

## Claims

1. Timepiece including at least an hour indicator (6), a minute indicator (7), a movement arranged to drive the hour indicator (6) and the minute indicator (7), a dial (3), a crown (5) and an indicator for at least one time zone, housed inside a first case (1), and wherein the first case (1) is rotatable inside a second case (10) about an axis of rotation (A) coincident with the axis of rotation of the hour (6) and minute (7) indicators, so that a rotation of the first case (10) in a clockwise or anticlockwise direction with respect to the second case (10) allows a time zone to be chosen and the time in the selected time zone to be indicated,
**characterized in that** said second case has a lower part (12) screwed onto an upper part (11) comprising horns (110), and **in that** said second case (10) has, on each said horn (110), a countersink (111) for passage of the crown (5) during rotation of the first case (1) inside the second case (10), the second case (10) being perforated on the lateral, upper and lower parts thereof, in order to provide access to the crown (5).

2. Timepiece according to claim 1, wherein the first case (1) respectively includes a shoulder (40, 40') on the upper part and lower part thereof, each shoulder (40, 40') being arranged to cooperate with an aperture formed in the upper part (11) and a lower part (12) of the second case (10).

3. Timepiece according to claim 1 or 2 comprising means for locking the first case (1) with respect to the second case (10).

4. Timepiece according to claim 3, wherein the locking means include at least one spring loaded ball (41) disposed on at least one shoulder (40) of the first case (1), the spring loaded ball (41) cooperating with at least one hole (121) formed in the upper part (11) and/or lower part (12) of the second case (10).

5. Timepiece according to claim 3, wherein the locking means include a strip spring device comprising a strip spring (42) disposed in a groove formed on at least one shoulder (40) of the first case (1), the strip spring (42) including at least one tooth (43) arranged to cooperate with grooves (122) formed in the upper part (11) and/or lower part (12) of the second case (10).

6. Timepiece according to any of claims 1 to 5, wherein the time zones (100, 101) are indicated on the back cover of the first case (1), or on the edge of the first case (1), or on a flange (2) mounted inside the first case (1).

7. Timepiece according to any of claims 1 to 8, wherein the hour indicator (6) and the minute indicator (7) are formed by two distinct, superposed discs, the hour disc carrying a hand (60) for indicating the hour.

8. Timepiece according to claim 7, wherein the hour disc is transparent, and the minute disc is opaque, the minute disc having an aperture for displaying the minutes in a numerical manner on the dial (3).
